# EUROPÄISCHE PATENTSCHRIFT

(11) **EP 0 805 244 B1**
(45) Veröffentlichungstag und Bekanntmachung des Hinweises auf die Patenterteilung: **03.11.2004**
(21) Anmeldenummer: 97107300.2
(22) Anmeldetag: 02.05.1997
(51) Int. Cl.: E04F 13/08, E04B 9/22, B27F 7/00

(54) **Wand oder Decke mit Abstandshalter sowie Vorrichtung zur Herstellung dieser Wand bzw. Decke**
Wall or ceiling with spacing means as well as a device for realising such a wall resp. ceiling
Paroi ou plafond à espaceur ainsi que dispositif pour la réalisation de cette paroi resp. de ce plafond

(30) Priorität: 03.05.1996 DE 29607818 U
(43) Veröffentlichungstag der Anmeldung: 05.11.1997
(73) Patentinhaber: Fritz, Hubert, 87746 Erkheim (DE)
(72) Erfinder: Fritz, Hubert, 87746 Erkheim (DE)
(74) Vertreter: Pfister, Helmut, Dipl.-Ing.

(56) Entgegenhaltungen:
- DE-A- 2 514 833
- DE-A- 3 306 615
- DE-A- 3 435 434
- DE-A- 3 605 878
- FR-A- 2 298 657
- FR-A- 2 704 254
- US-A- 4 133 097
- US-A- 4 617 776

## Beschreibung

Die Erfindung betrifft eine Wand oder Decke, bestehend aus einer Unterkonstruktion, auf die mit Befestigungsmitteln eine Platte mittelbar oder unmittelbar befestigt ist, wobei zwischen der Unterkonstruktion und der Platte mindestens ein Abstandshalter vorgesehen ist und die Befestigungsmittel als Abstandshalter dienen.

Im Fertighausbau sind diese Wände bzw. Decken bekannt, wobei hier als Unterkonstruktion ein Trägerrahmen, zum Beispiel aus Holz, vorgesehen ist, auf dem die Wandelemente, beispielsweise Platten oder dergleichen, mit Befestigungsmitteln aufgebracht sind. Es ist auch bekannt, bestehende Wände bzw. Decken als Unterkonstruktion zu verwenden und auf diese mit Hilfe von Abstandshaltern, zum Beispiel Leisten oder dergleichen, eine Platte mit Befestigungsmitteln aufzubringen.

Es wird nachfolgend oftmals von Wänden gesprochen, ohne die Erfindung auf die Anwendung an Wänden zu reduzieren. In gleicher Weise ist es auch möglich die erfindungsgemäße Ausgestaltung auch an Decken zu realisieren.

Als mittelbare Befestigung der Platte ist hierbei zum Beispiel ein Rahmen auf der Platte anzusehen, der zunächst mit den Befestigungsmitteln auf der Unterkonstruktion befestigt wird, die Platte wird danach befestigt. Bei einer unmittelbaren Befestigung der Platte auf der Unterkonstruktion wird die Platte direkt mit der Unterkonstruktion mit Hilfe der Befestigungsmittel verbunden. Die Platte verdeckt hierbei im wesentlichen die Unterkonstruktion. Auch länglich gebildete Leisten können hierbei als Platten angesehen werden.

Es ist bekannt, zur Verbesserung der Isolierung, insbesondere der Schallisolierung wie auch der Wärmeisolierung, Außen- und Innenwände von Bauwerken mehrschichtig auszugestalten. Im Fertighausbau ist es deswegen bekannt, Wände mit mehreren Schichten und Zwischenräumen zu schaffen. Auch bei der Bausanierung ist vorgesehen, daß auf bestehende Wände mit Abstandshaltern eine neue Platte aufgebracht wird, um zum Beispiel die neu entstehende Wand auszurichten.

Der durch Verwendung der Abstandshalter entstehende Zwischenraum wird dazu verwendet, Installationsleitungen zu verlegen. Insbesondere das Verlegen von Installationsleitungen, beispielsweise Elektro- oder Wasserleitungen, Gas- oder Ölleitungen, Heißwasser-, Heizungs- und Abwasserleitungen, ist im Bauwesen sehr aufwendig, da hierfür zum Beispiel am Mauerwerk Stemmarbeiten durchgeführt werden müssen. Durch die Verwendung einer Wand, deren äußerste Platte und Abstandshalter von der Trägerkonstruktion entfernt gehalten und mit Befestigungsmittel befestigt ist, muß nur an einer Stelle die Wand durchbrochen werden und die Installationsleitungen eingezogen werden. Die Installationsleitungen können dann problemlos in dem Zwischenraum eingeführt werden, und die Einsparung von Installationsarbeit ist hier offensichtlich.

Die Ausbildung von Wänden, die aus mehreren Schichten aufgebaut sind, ist vergleichsweise aufwendig. Solche Wände werden werkstattmäßig gefertigt um diese zum Beispiel in Fertighäusern und dergleichen einzubauen. Zunächst wird eine Unterkonstruktion, zum Beispiel ein Rahmen oder Gestell geschaffen. Auf diesem Rahmen wird dann eine erste, innenliegende Platte befestigt, die zum Beispiel als Aufnahme für das Isolationsmaterial dient. Der Rahmen wird beidseitig durch entsprechende Platten verschlossen und zwischen den Platten befindet sich das Isolationsmaterial.

Anschließend sind die Distanzelemente aufzubringen, und schließlich ist die zweite Schicht auf den Distanzelementen zu befestigen. Trotz eines hohen Automatisationsgrades verbleibt doch ein relativ hoher Anteil an Handarbeit, insbesondere zum Anbringen und Befestigen der Distanzelemente. Als Distanzelement finden beispielsweise Holzleisten mit einer gewissen Dicke Verwendung.

Aus der DE-OS 25 14 833 ist ein Befestigungsmittel zur beabstandeten Befestigung von beispielsweise zwei Wänden bekannt, das aus einer Stange besteht, die an einem Ende mit einem Rechtsgewinde und am anderen Ende mit einem Linksgewinde versehen ist. Diese Gewinde finden in den Wänden Aufnahme. Je nachdem, wie oft die Stange um ihre Längsachse gedreht wird, läßt sich der Abstand zwischen den Wänden verändern.

Ein Nachteil eines derartigen Befestigungs- beziehungsweise Abstandselementes liegt darin, daß es während der Verbindungsherstellung frei zugänglich sein muß, um in beide Wände eingeschraubt zu werden. Eine rationelle Fertigung ist mit einem solchen Befestigungsteil nicht möglich.

Der vorliegenden Erfindung liegt die Aufgabe zugrunde, eine wesentliche Vereinfachung bei der Herstellung von Wänden zu erreichen.

Zur Lösung dieser Aufgabe schlägt die Erfindung eine Wand oder Decke nach Anspruch 1 vor. Erfindungsgemäß wird wie folgt vorgegangen.

Als Distanzelemente werden anstelle besonderer Leisten oder der Abstandshalter einfach die Klammern benutzt, die durch einen automatischen Befestigungsapparat eingebracht werden. Dies kann zum Beispiel ein Druckluftnagler oder dergleichen sein. Es wird beispielsweise zuerst eine erste Schicht, zum Beispiel eine Platte, auf einer Unterkonstruktion befestigt. Anschließend oder gleichzeitig mit der Befestigung auf der Unterkonstruktion werden weitere Befestigungsmittel eingebracht, diese jedoch durch eine geeignete Vorrichtung an dem Befestigungsapparat in der Weise, daß die Befestigungselemente mit ihren kopfseitigen Auflageflächen einen bestimmten Abstand, die Distanz, von der Unterkonstruktion einnehmen. Bei geeigneter Länge können diese Befestigungselemente auch dazu dienen, die erste Platte gleichzeitig auf dem Unterrahmen zu halten. Durch eine solche Ausgestaltung erreicht die Verwendung der Befestigungsmittel zwei Funktionen. Zum einen wird ein Abstandshalter angebracht, zum anderen dient das Befestigungsmittel gleichzeitig zum Befestigen der Platte an der Unterkonstruktion. Durch das Einbringen weniger Befestigungsmittel, die nicht als Abstandshalter dienen, wird sicher vermieden, daß die befestigte Platte auf den Abstandshaltern längs verschiebbar ist.

Diese Doppelfunktion wird vorteilhafterweise mit einem Arbeitsgang erreicht. Ein händisches Auflegen der Distanzleisten usw. entfällt völlig. Eine ähnliche Rationalisierung bei der Herstellung der erfindungsgemäßen Wände wird auch dann erreicht, wenn auf die Unterkonstruktion, die als Rahmen ausgebildet ist, zunächst nur eine Reihe der Abstandshalter aufgebracht wird.

Die erfindungsgemäße Lösung ist nicht nur bei händisch eingebrachten Befestigungsmitteln erreichbar, sondern auch bei maschinell eingebrachten Befestigungsmitteln. Durch eine geeignete Steuerung des Befestigungsapparates ist der Befestigungsapparat selbst in der Lage zu erkennen, ob das Befestigungsmittel auch als Abstandshalter dient oder nur als Befestigungsmittel.

Hierzu weist die Vorrichtung für die Herstellung einer erfindungsgemäßen Wand eine mikroprozessorüberwachte Steuerung auf, die mit entsprechenden Daten aus dem Konstruktionsprogramm für die Herstellung der Wand versorgt wird.

Bei einer bevorzugten Ausgestaltung der Erfindung ist vorgesehen, daß als Platte eine Gipskartonplatte vorgesehen ist. Gipskartonplatten sind im Wandbau ein beliebter Werkstoff, der günstig herzustellen und einfach zu verarbeiten ist. Bei der Verwendung von Gipskartonplatten in einer erfindungsgemäßen Wand sind spezielle Bohrungen für die Befestigungsmittel der Gipskartonplatten nicht notwendig, da die maschinellen, automatischen Befestigungsapparate Befestigungsmittel, zum Beispiel Klammern oder Nägel, durch die Gipskartonplatten schießen, ohne daß diese beschädigt werden.

In einer bevorzugten Ausgestaltung der Wand ist vorgesehen, daß zwischen der Platte und dem Befestigungsmittel ein Schallisoliermittel vorgesehen ist. Als Isoliermittel sind beispielsweise Plastikhülsen oder Gummihülsen vorgesehen, die eine Schallentkopplung zwischen dem Abstandshalter und der Wand bzw. Platte bewirken. Die eingeschossenen und eingebrachten Befestigungsmittel weisen zum Beispiel ein Schallisoliermittel auf, welches sie umgibt, und unter Umständen beim Einschießen teilweise verletzt wird, aber bei den Auflageflächen eine Schallentkopplung bewirkt. Es ist aber auch möglich, nach dem Einschießen eine entsprechende Hülse auf die Befestigungsmittel aufzubringen, zum Beispiel aufzukleben.

Neben der Verwendung von Gipskartonplatten können die Platten auch als Holzplatten, Holzbeplankung, Gipsbauplatten, Gipsfaserplatten, Gipsasbestplatten, Metallplatten oder Kunststoffplatten bzw. Mischungen hiervon ausgestaltet sein.

Die Befestigungsmittel können hierbei entweder steif oder federnd eingebracht werden. Es ist zum Beispiel vorgesehen, daß die U-förmigen Klammern gekreuzt eingebracht werden, oder daß diese schräg eingetrieben werden. Durch eine schräge Verwendung entsteht eine federnde Lagerung. Dies kann insbesondere im Hinblick auf die Schallisolation von Vorteil sein.

Desweiteren ist es möglich U-, L- oder T-förmige Befestigungsklammern zu verwenden, die wiederum durch einen Befestigungsapparat in die Platte bzw. Unterkonstruktion eingeschossen werden.

Durch die erfindungsgemäß ausgestaltete Wand wird erreicht, daß der Zwischenraum, der zwischen den beiden Platten entsteht, weitgehend freibleibt, da die Distanzelemente wenig Platz benötigen. Dadurch entsteht der Vorteil, daß Leitungen, Installationskanäle usw., in beliebiger Richtung verlegt werden können.

Bei einer bevorzugten Ausgestaltung der Wand oder Decke ist vorgesehen, daß die Befestigungsmittel kanalartig für die Aufnahme einer Installationsleitung angeordnet sind. Durch eine solche Ausgestaltung kann ein Leerrohr in der Wand oder Decke vorgesehen werden ohne hierbei zusätzliche Stemmarbeiten oder Montagearbeiten leisten zu müssen. Bei dieser Ausgestaltung werden die Befestigungsmittel bzw. Abstandshalter so eng aufeinander angeordnet, daß eine nachträglich einzuziehende Leitung durch die Aufeinanderfolge der Befestigungsmittel geführt ist und den Effekt eines Leerrohres erreicht.

Es ist aber auch möglich, daß die Installationsleitungen von dem Befestigungsmittel gehalten und/oder geführt werden. Bei dieser Ausgestaltung wird, z.B. bei der Fertigung der Wand oder Decke, die Installationsleitung gleich mit eingebaut, wobei das Befestigungsmittel dann eine dritte Funktion übernimmt, nämlich die Installationsleitung gleichzeitig festhält bzw. führt. Bei entsprechender Ausgestaltung des Befestigungsmittels ist eine solche Funktion auch dann möglich, wenn die Installationsleitung nachträglich eingebaut werden soll.

Die auf diese Weise verbundenen Platten können gleichartig sein, sie können aber auch verschiedenartig sein. Insbesondere können die Platten unterschiedliche Dicken oder unterschiedliche Materialien aufweisen.

Weitere erfindungsgemäße Ausgestaltungen sind in den Unteransprüchen beschrieben.

Neben der Ausgestaltung der erfindungsgemäßen Wand wird auch eine Vorrichtung zum Herstellen einer erfindungsgemäßen Wand vorgeschlagen, wobei in einer Ebene, die im wesentlichen parallel ist zur Wandebene, ein Befestigungsapparat zum maschinellen Einbringen der Befestigungsmittel verschiebbar vorgesehen ist. Zur Lösung der erfindungsgemäßen Aufgabe, eine Wand, wie vorbeschrieben, herzustellen, wird vorgeschlagen, daß an dem Befestigungsapparat ein Distanzelement vorgesehen ist, das bewirkt, daß das Befestigungsmittel mit einer Distanz aus der Unterkonstruktion hervorsteht.

Die vorbeschriebenen Vorrichtungen werden dazu verwendet, in automatischen oder halbautomatischen Arbeitsverfahren Wände, wie vorbeschrieben, werkstattmäßig zu fertigen. Hierbei weist der Befestigungsapparat ein Distanzelement auf, durch das gegebenenfalls, wenn das Distanzelement verwendet wird, das eingeschossene Befestigungsmittel mit einer Distanz aus der Unterkonstruktion hervorsteht. Nachdem ein entsprechendes Befestigungsmittel mit Distanz eingeschossen worden ist, wird die Platte aufgelegt und der gleiche Befestigungsapparat, diesmal jedoch ohne ein Distanzelement, schießt ein Befestigungsmittel durch die aufgelegte Platte in die Unterkonstruktion und befestigt dadurch die Platte.

Die vorbeschriebene Vorrichtung weist eine mikroprozessorüberwachte Steuerung auf, durch die eine äußerst komfortable Bedienung dieser Vorrichtung möglich ist. Diese Vorrichtung wird automatisch durch die Steuerung zu den entsprechenden Koordinaten geführt, um die Befestigungsmittel mit oder ohne Distanz einzuschießen. Ein überragender Vorteil der Erfindung besteht nun darin, daß auf die Umrüstung der Vorrichtung verzichtet werden kann bzw. die Auflage von Abstandsleisten oder dergleichen durch eine Bedienungsperson entfällt und die Herstellungszeiten für die vorbeschriebenen Wände werden deutlich reduziert.

An der Vorrichtung ist auch vorgesehen, daß das Distanzstück derart ausgebildet ist, daß eine Veränderung der Distanz, und somit auch eine Variation der Zwischenraumspalte möglich ist. So können zum Beispiel von der äußersten Schicht Platten mit verschiedenen Dicken miteinander kombiniert werden, die dann eine andere Distanz des Abstandshalters bzw. des Befestigungsmittels bedingen. Hierbei ist es günstig, daß die Maschinensteuerung auf das Distanzstück entsprechend einwirkt.

Die Vorrichtung ist hierbei so ausgestaltet, daß ein Befestigungsapparat, zum Beispiel Druckkopfnagler vorgesehen ist und der Befestigungsapparat einen Kopf aufweist, der das Befestigungsmittel in die Unterkonstruktion treibt und an dem Kopf das Distanzelement vorgesehen ist. Die Vorrichtung ist zum Beispiel brückenartig ausgestaltet und überfährt die zu produzierende Wand. Die Wand kann hierbei zum Beispiel stehend oder liegend gefertigt werden. Die Vorrichtung ist in der Lage roboterähnlich jede Position der Wand anzusteuern.

Weitere erfindungsgemäße Ausgestaltungen der Vorrichtung sind in den Unteransprüchen beschrieben.

In der Zeichnung ist die Erfindung schematisch dargestellt. Es zeigen:
- Fig. 1: einen senkrechten Schnitt durch eine erfindungsgemäße Wand,
- Fig. 2: eine Seitenansicht der erfindungsgemäßen Wand gemäß Fig. 1 und
- Fig. 3, 4, 5, 6 und 7: im vertikalen Schnitt weitere Ausführungsbeispiele der erfindungsgemäßen Wand bzw. Decke.

In Fig. 1 ist ein vertikaler Schnitt durch eine erfindungsgemäße Wand 7 schematisch dargestellt. Die Wand 7 besteht hierbei im wesentlichen aus einer Unterkonstruktion 3, in der Befestigungsmittel 1 eingepreßt sind. Ein Teil dieser Befestigungsmittel 1 dient als Abstandshalter 14 und bewirkt, daß die Platte 4 nicht direkt auf der Unterkonstruktion 3 aufliegt, sondern mit einer gewissen Distanz 32.

In der in Fig. 1 gezeigten Ausgestaltung wird die Unterkonstruktion 3 von einem Holzrahmen 30, hier dargestellt durch einen geschnittenen Holzbalken 36, gebildet. Die verwendeten Befestigungsmittel 1, hier beispielsweise U-förmige Klammern 13, weisen unterschiedliche Längen auf. Es können aber auch Klammern mit gleicher Länge Verwendung finden.

Als Abstand zwischen den Befestigungsmitteln sind zum Beispiel 25 Millimeter vorgesehen. Der Abstand kann von 0 bis 150 Millimeter variiert werden und bestimmt sich aus der Statik der Wand.

Die verwendeten Befestigungsmittel 1 weisen einen Kopf 10 auf, der, wenn das Befestigungsmittel 1 als Abstandshalter 14 dient, als Auflagefläche für die Platte 4 vorgesehen ist. Bei den U-förmigen Klammern 13 wird der Kopf 10 von dem kurzen Verbindungssteg 15 gebildet.

Die Distanz 32 kann so gewählt werden, daß beliebige Installationsleitungen 5 in den Zwischenraum zwischen der Unterkonstruktion 3 und der Platte 4 eingelegt werden können. Um eine ausreichende Stabilität zu gewährleisten, wird einfach die Länge der verwendeten Befestigungsmittel entsprechend erhöht.

In Fig. 1 ist angedeutet, daß die Platte 4 mit den gleichen Befestigungsmitteln befestigt wird, wie sie auch als Abstandshalter 14 Verwendung finden. Eine Umrüstung des Befestigungsapparates ist nicht notwendig, das zusätzliche Aufbringen einer Abstandsleiste oder dergleichen entfällt völlig.

Bei der Erfindung besteht somit der Vorteil, daß die Befestigungsmittel mit einem automatischen Befestigungsapparat, zum Beispiel einem Druckluftnagler auf einer CNC-gesteuerten Bearbeitungsbrücke eingebracht werden können. Die erfindungsgemäße Wand ist aber auch genauso durch Handnagelung mit einer Distanzunterlage möglich.

Die Vorrichtung ist hierbei zum Beispiel derart ausgebildet, daß sie aus einem Magazin die benötigten Befestigungsmittel bezieht und diese verarbeitet. Es ist aber auch möglich, in einer Variante der erfindungsgemäßen Vorrichtung ein Gerät vorzusehen, welches die benötigten Befestigungsmittel erst produziert, die dann verarbeitet werden. Zum Beispiel können die drahtähnlichen Befestigungsmittel von einer Endlosrolle abgezogen und abgeschnitten werden, um dann entsprechend gebogen zu werden, die dann durch den Befestigungsapparat verwendet werden. Eine solche Ausgestaltung, die natürlich auch eine entsprechende intelligente Steuerung aufweist, erreicht eine hohe Komfortabilität, da diese entsprechend den Anforderungen das richtige Befestigungsmittel wählt und zur Verfügung stellt.

In Fig. 2 ist eine Seitenansicht der erfindungsgemäßen Wand 7 gezeigt. Der durch das Distanzelement 14 geschaffene Zwischenraum 33 dient beispielsweise zur Aufnahme der Installationsleitungen 5. Es ist aber auch möglich, in diesem Raum 33 Dämmmaterial 2 vorzusehen.

Die Unterkonstruktion 3 ist zum Beispiel als ein viereckiger Rahmen ausgebildet, und die innenliegenden Bereiche dieses Rahmens können ebenfalls mit Dämmaterial 2, in Fig. 2 gestrichelt angedeutet, ausgefüllt werden.

Durch die erfindungsgemäße Ausgestaltung der Wand 7 wird nicht nur ein Vorteil bei der Herstellung der Wand erreicht, sondern es kann ein zusätzlicher Dämmraum 33 geschaffen werden, ohne zusätzliches Holz zu verbrauchen. Das bedeutet, daß der Dämmraum erhöht wird bei gleichzeitiger Holzersparnis und/oder gleichbleibender Wanddicke.

Durch die Trennung der außenliegenden Platte 4 und der Unterkonstruktion 3 erfolgt auch eine Schallentkopplung zwischen Platte 4 und Unterkonstruktion 3. Bei einem beidseitigen Aufbau der Wand werden somit mehrere schallabsorbierende Übergänge geschaffen, die durch die Verwendung von Schallisolationsmitteln an den Befestigungsmitteln noch verstärkt werden können.

Erfindungsgemäß wird vorgeschlagen, daß zwischen der Platte 4 und dem Befestigungsmittel 1 ein Schallisoliermittel vorgesehen ist. Die Ausgestaltung sieht weiterhin vor, daß auf dem Befestigungsmittel zum Beispiel ein Kunststoff- oder Gummiröhrchen oder Plättchen aufgebracht ist, das eine Schallentkopplung zwischen der Platte und dem Befestigungsmittel bewirkt. Es ist aber auch möglich, eine Schallisolation auf dem Kopf des Befestigungsmittels vorzusehen, was ebenfalls zu einer Schallentkopplung zwischen Platte und Befestigungsmittel führt.

In Fig. 3 ist eine weitere Ausgestaltung der erfindungsgemäßen Wand mit Befestigungsmittel 1 gezeigt. In Fig. 3 sind auf beiden Seiten der Unterkonstruktion 3 Platten 4 vorgesehen. Hierbei weisen die Platten 40 und 41 unterschiedliche Dicken auf. Die Dicke kann hierbei variieren zwischen 2 und 25 Millimeter und kann entsprechend der Verwendung angepaßt werden.

In Fig. 4 ist ein mehrschichtiger Aufbau einer erfindungsgemäßen Wand 7 gezeigt. Auf der Unterkonstruktion 3, zum Beispiel einem Holzrahmen, sind, wie bekannt, mit Befestigungsmitteln 1, die als Abstandshalter 14 wirken, eine erste Platte 42 befestigt. Diese erste Platte 42 wirkt wiederum als Unterkonstruktion 3, auf der mit weiteren Befestigungsmitteln 1, die als Abstandshalter 16 wirken, eine zweite Platte 43 befestigt ist. Auch diese Platte 43 ist wiederum mit Befestigungsmitteln 1 befestigt.

Bei diesen Ausgestaltungen finden U-förmige Klammern 13 Verwendung. Der so geschaffenen Zwischenraum 34 (zwischen der Unterkonstruktion 3 und der ersten Platte 42) und der Zwischenraum 35 (zwischen der ersten Platte 42 und der zweiten Platte 43) können eine Vielzahl unterschiedlicher Funktionen erfüllen. Zum einen können darin Installationsleitungen 5 geführt werden, oder aber diese Zwischenräume 34,35 dienen als Raum für die Aufnahme von Dämmaterial. Als Distanz 32 bzw. als Tiefe der Zwischenräume 34,35 können Distanzen von 5 bis 20 Millimeter beispielhaft vorgesehen werden.

In Fig. 5 ist eine weitere Variante der erfindungsgemäßen Wand 7 gezeigt. Hierbei ist vorgesehen, daß eine erste Platte 31 als Teil der Unterkonstruktion 3 auf einem Holzrahmen 30 aufgebracht ist. Die Befestigung dieser ersten Platte 31 auf dem Holzrahmen 30 erfolgt wiederum mit den gleichen Befestigungsmitteln wie oben beschrieben und auch mit der gleichen Vorrichtung, also einem erfindungsgemäßen Befestigungsapparat.

Die erfindungsgemäße Ausgestaltung der Wand beschränkt sich nicht nur auf die Herstellung von neuen, werkstattmäßig gefertigen Wänden, sondern ist auch bei der Altbausanierung von Vorteil. Selbst die Unterkonstruktion, also der Holzrahmen 30, kann mit Befestigungsmitteln auf einer bestehenden Wand oder Decke aufgebracht werden, um dann mit der gleichen Vorrichtung und einem Distanzelement die Abstandshalter 14 als Befestigungsmittel 1 in den Rahmen einzubringen. Auf die eingebrachten Abstandshalter werden dann die Platten 4 angelegt und mit dem gleichen Befestigungsapparat, dieses Mal aber ohne ein Distanzelement, befestigt. Als Unterkonstruktion dient z.B. auch eine bestehende Wand oder Decke.

In Fig. 6 ist eine Schnittdarstellung zum Beispiel durch eine erfindungsgemäße Decke gezeigt. Auf der Unterseite wird eine Platte 4 als Deckplatte gegen die Unterkonstruktion 3 geschraubt oder mit den bereits beschriebenen Befestigungsmittel 1 befestigt. Die Befestigungsmittel 1 sind hierbei kanalartig angeordnet und nehmen eine Installationsleitung 5, zum Beispiel für Deckenheizung oder als Leerrohr für Elektroleitung auf. Die Anordnung der Befestigungsmitteln 1 erfolgt hier derart, daß sie die Installationsleitung 5 führen bzw. ein nachträgliches Einziehen dieser Leitung erleichtern, da die Anordnung der Befestigungsmittel so ist, daß eine quasi Führung bzw. ein Leerrohr-Effekt erzielt wird.

In Fig. 6 ist nochmals eine Installationsleitung 5 gezeigt, die kanalartig von Befestigungselementen 17 geführt ist. Hierbei liegen die Befestigungsmittel 17 nicht an der Platte 4 an, dienen also hier nicht als Abstandshalter. Eine solche Ausgestaltung ist möglich, wenn genügend als Auflager dienende Abstandshalter 14 vorgesehen sind. Dadurch kann der Bedarf an solchen Befestigungsmitteln reduziert werden.

Die kanalartige Anordnung der Befestigungsmittel 17 ist günstig, da mit der gleichen Vorrichtung auch Doppelreihungen usw. millimetergenau angeordnet werden können. Mit der erfindungsgemäßen Vorrichtung werden eine Vielzahl von Vorteilen, was die Herstellung solcher Wände bzw. Decken betrifft, erreicht. Neben der Verwendung als Abstandshalter ist es auch möglich, auf den Platten eine Doppelreihung usw. vorzuziehen, die gleichzeitig als Leit-, Führungs- und Leerrohrkanäle für Installationsleitungen jeglicher Art zur Verfügung stehen oder aber als statische Bänderführung (Zug-Druck-Anker) dienen können. Auch können diese Reihungen von Befestigungsmittel als Anschlaglienien oder Markierungspunkte für nachfolgende Bearbeitungsschritte, zum Beispiel für das Aufbringen der Installationsleitungen dienen, wenn diese zum Beispiel durch eine Bildverarbeitung gesteuert werden.

Insbesondere ist es von Vorteil, daß durch diese kanalartige Ausgestaltung die bislang zusätzlichen Kunststoffleerrohre weggefallen sind. Nicht nur, daß der zusätzliche Montageaufwand entfällt, es wird auch eine Erleichterung bzw. Verbesserung der Entsorgung bzw. Werkstofftrennung erreicht. Die metallischen, inbesondere magnetischen Befestigungsmittel können leicht aus dem Abfall heraussortiert werden. Dadurch ist eine einfache Sortierung der zu entsorgenden Wand oder Decke möglich, wobei auch die Kosten für Deponierung und Entsorgung deutlich reduziert werden.

In Fig. 7 ist eine vorteilhafte Ausgestaltung der erfindungsgemäßen Wand oder Decke gezeigt. Wiederum befindet sich in einer Distanz 32 zwischen der Unterkonstruktion 3 und der Platte 4 eine Installationsleitung 5, die hier durch eine im wesentlichen L-förmig gehaltenen Klammer 18 gehalten wird. Das L ist ergänzt um einen kleinen rechtwinkligen Steg 19, der elastisch ausgebildet ist und ein Einklipsen oder Eindrücken der Leitung 5 erlaubt. Gleichzeitig erfüllt die Klammer 18 die Abstandshalteaufgabe wie vorbeschrieben und kann durch die elastische Ausgestaltung, insbesondere des kleinen Schenkels 19 nachträglich Installationsleitungen 5 sicher aufnehmen und führen.

## Patentansprüche

1. Wand oder Decke (7), bestehend aus einer Unterkonstruktion (3), auf der mit Befestigungsmitteln (1) eine Platte (4) mittelbar oder unmittelbar befestigt ist, wobei zwischen der Unterkonstruktion und der Platte (4) mindestens ein Abstandshalter (14) vorgesehen ist und die Befestigungsmittel (1) als Abstandshalter (14) dienen, **dadurch gekennzeichnet, daß** als Befestigungsmittel(1) U-, L- oder T-förmige Befestigungsklammern (13) vorgesehen sind.

2. Wand oder Decke nach Anspruch 1, **dadurch gekennzeichnet, daß** die Abstandshalter (14) als maschinell einbringbare Befestigungsmittel ausgestaltet sind.

3. Wand oder Decke nach einem oder beiden der vorhergehenden Ansprüche, **dadurch gekennzeichnet, daß** die Befestigungsklammern (13) mittels eines Druckluftapparates einbringbar sind.

4. Wand oder Decke nach einem oder mehreren der vorhergehenden Ansprüche, **dadurch gekennzeichnet, daß** als Unterkonstruktion (3) ein Rahmen, insbesondere ein Holzrahmen (30) vorgesehen ist.

5. Wand oder Decke nach einem oder mehreren der vorhergehenden Ansprüche, **dadurch gekennzeichnet, daß** als Unterkonstruktion (3) eine andere Platte (31) bzw. eine bestehende Wand oder Decke dient.

6. Wand oder Decke nach einem oder mehreren der vorhergehenden Ansprüche, **dadurch gekennzeichnet, daß** beidseitig der Unterkonstruktion (3) Platten (4) mit Abstandshaltern (14) vorgesehen sind.

7. Wand oder Decke nach einem oder mehreren der vorhergehenden Ansprüche, **dadurch gekennzeichnet, daß** als Platte (4) eine Gipskartonplatte vorgesehen ist.

8. Wand oder Decke nach einem oder mehreren der vorhergehenden Ansprüche, **dadurch gekennzeichnet, daß** als Platte (4) eine Holzbeplankung vorgesehen ist.

9. Wand oder Decke nach einem oder mehreren der vorhergehenden Ansprüche, **dadurch gekennzeichnet, daß** zwischen der Platte (4) und dem Befestigungsmittel (1) ein Schallisoliermittel vorgesehen ist.

10. Wand oder Decke nach einem oder mehreren der vorhergehenden Ansprüche, **dadurch gekennzeichnet, daß** die Wand (7) oder Decke werkstattmäßig gefertigt ist.

11. Wand oder Decke nach einem oder mehreren der vorhergehenden Ansprüche, **dadurch gekennzeichnet, daß** das Befestigungsmittel (1) eine kopfseitige Auflagefläche (10) aufweist, auf der die Platte (4) aufliegt.

12. Wand oder Decke nach einem oder mehreren der vorhergehenden Ansprüche, **dadurch gekennzeichnet, daß** zwischen der Platte (4) und der Unterkonstruktion (3) Installationsleitungen (5) vorgesehen sind.

13. Wand oder Decke nach einem oder mehreren der vorhergehenden Ansprüche, **dadurch gekennzeichnet, daß** die Installationsleitung (5) von dem Befestigungsmittel (1) gehalten und/oder geführt ist.

14. Wand oder Decke nach einem oder mehreren der vorhergehenden Ansprüche, **dadurch gekennzeichnet, daß** die Befestigungsmittel (1) kanalartig für die Aufnahme einer Installationsleitung (5) angeordnet sind.

15. Wand oder Decke nach einem oder mehreren der vorhergehenden Ansprüche, **dadurch gekennzeichnet, daß** zwischen der Platte (4) und der Unterkonstruktion (3) Dämmaterial (2) vorgesehen ist.

16. Vorrichtung zum Herstellen einer Wand oder Decke (7) nach einem oder mehreren der Ansprüche 1 bis 14, wobei in einer Ebene, die im wesentlichen parallel ist zur Wandebene, ein Befestigungsapparat zum maschinellen Einbringen der Befestigungsmittel (1) verschiebbar vorgesehen ist, **dadurch gekennzeichnet, daß** an dem Befestigungsapparat ein Distanzelement vorgesehen ist, das bewirkt, daß das Befestigungsmittel (1) mit einer Distanz aus der Unterkonstruktion hervorsteht.

17. Vorrichtung nach Anspruch 15, **dadurch gekennzeichnet, daß** ein Befestigungsapparat vorgesehen ist, und der Befestigungsapparat einen Kopf aufweist, der das Befestigungsmittel (1) in die Unterkonstruktion treibt, und an dem Kopf das Distanzelement vorgesehen ist.

18. Vorrichtung nach einem oder beiden der Ansprüche 15 und 16, **dadurch gekennzeichnet, daß** eine Maschinensteuerung auf das Distanzelement einwirkt, und dieses Distanzelement wirksam ist, wenn das Befestigungsmittel (1) als Abstandshalter (14) dient, und das Distanzelement nicht wirksam ist, wenn das Befestigungsmittel (1) zur Befestigung der Unterkonstruktion und/oder der Platte dient.

19. Vorrichtung nach einem oder mehreren der Ansprüche 15 bis 17, **gekennzeichnet durch** eine mikroprozessorüberwachte Steuerung.

20. Vorrichtung nach einem oder mehreren der Ansprüche 15 bis 18, **dadurch gekennzeichnet, daß** die Vorrichtung einen Koordinatendatenspeicher aufweist, in den die Koordinaten für die Befestigungsmittel und die als Abstandshalter dienenden Befestigungsmittel (1) in Bezug auf die Unterkonstruktion hinterlegt sind, und die Steuerung auf diesen Speicher zugreift, und den Befestigungsapparat entsprechend positioniert und auf das Distanzelement einwirkt.

21. Vorrichtung nach einem oder mehreren der Ansprüche 15 bis 19, **dadurch gekennzeichnet, daß** die Maschinensteuerung an dem Distanzstück eine Veränderung der Distanz bewirkt.

## Claims

1. Wall or ceiling (7), comprising a sub-construction (3) on which a slab (4) is fastened directly or indirectly with fastening means (1), at least one intermediate spacer (14) being provided between the sub-construction and the slab (4) and the fastening means (1) serving as intermediate spacers (14), **characterised in that** as fastening means (1) U-, L- or T-shaped fastening clamps (13) are provided.

2. Wall or ceiling according to claim 1, **characterised in that** the intermediate spacers (14) are designed as fastening means which can be inserted mechanically.

3. Wall or ceiling according to one or both of the preceding claims, **characterised in that** the fastening clamps (13) can be inserted by means of a compressed air apparatus.

4. Wall or ceiling according to one or more of the preceding claims, **characterised in that** a frame, in particular a wooden frame (30), is provided as sub-construction (3).

5. Wall or ceiling according to one or more of the preceding claims, **characterised in that** another slab (31), respectively an existing wall or ceiling, serves as sub-construction (3).

6. Wall or ceiling according to one or more of the preceding claims, **characterised in that** on both sides of the sub-construction (3) slabs (4) are provided with intermediate spacers (14).

7. Wall or ceiling according to one or more of the preceding claims, **characterised in that** a gypsum plaster board is provided as slab (4).

8. Wall or ceiling according to one or more of the preceding claims, **characterised in that** a wooden planking is provided as slab (4).

9. Wall or ceiling according to one or more of the preceding claims, **characterised in that** between the slab (4) and the fastening means (1) a sound insulation means is provided.

10. Wall or ceiling according to one or more of the preceding claims, **characterised in that** the wall (7) or the ceiling is fabricated in the shop.

11. Wall or ceiling according to one or more of the preceding claims, **characterised in that** the fastening means (1) has on its head a supporting surface (10) which supports the slab (4).

12. Wall or ceiling according to one or more of the preceding claims, **characterised in that** between the slab (4) and the sub-construction (3) installation lines (5) are provided.

13. Wall or ceiling according to one or more of the preceding claims, **characterised in that** the installation line (5) is held and/or guided by the fastening means (1).

14. Wall or ceiling according to one or more of the preceding claims, **characterised in that** the fastening means (1) are arranged channel-like for receiving an installation line (5).

15. Wall or ceiling according to one or more of the preceding claims, **characterised in that** insulating material (2) is provided between the slab (4) and the sub-construction (3).

16. Device for producing a wall or ceiling (7) according to one or more of the claims 1 to 14, where in a plane substantially parallel to the wall plane a fastening apparatus for mechanically inserting the fastening means (1) is provided in a shifting way, **characterised in that** on the fastening apparatus a spacing element is provided which has the effect that the fastening means (1) projects with a distance out of the sub-construction.

17. Device according to claim 15, **characterised in that** a fastening apparatus is provided, and the fastening apparatus has a head which drives the fastening means (1) into the sub-construction, and the spacing element is provided on the head.

18. Device according to one or both of the claims 15 and 16, **characterised in that** a machine control acts on the spacing element, and this spacing element is active when the fastening means (1) serves as intermediate spacer (14), and the spacing element is not active when the fastening means (19 serves for fastening the sub-construction and/or the slab.

19. Device according to one or more of the claims 15 to 17, **characterised by** control which is monitored by microprocessors.

20. Device according to one or more of the claims 15 to 18, **characterised in that** the device has a coordinates store where the coordinates for the fastening means and the fastening means (1) serving as intermediate spacers with relation to the sub-construction are stored, and the control selects this store and positions the fastening apparatus accordingly and acts on the spacing element.

21. Device according to one or more of the claims 15 to 19, **characterised in that** the machine control causes a change of spacing on the spacing part.

## Revendications

1. Mur ou plafond (7) composé d'une sous-structure (3) sur laquelle une plaque (4) est fixée directement ou indirectement à l'aide de moyens de fixation (1) en prévoyant au moins un élément de distance (14) entre la construction inférieure et la plaque (4) et en utilisant les moyens de fixation (1) comme élément de distance (14), **caractérisé en ce que** le moyen de fixation (1) est un élément semblable à une agrafe (13) en forme de U, L ou T.

2. Mur ou plafond selon la revendication 1, **caractérisé en ce que** l'élément de distance (14) est configuré comme un élément de distance pouvant être mise en place par une machine.

3. Mur ou plafond selon une ou deux des revendications précédentes, **caractérisé en ce que** les agrafes (13) peuvent être introduites à l'aide d'un appareil à air comprimé.

4. Mur ou plafond selon une ou plusieurs des revendications précédentes, **caractérisé en ce qu'**un cadre et en particulier un cadre en bois (30) est utilisé comme sous-structure (3).

5. Mur ou plafond selon une ou plusieurs des revendications précédentes, **caractérisé en ce qu'**une autre plaque (31) ou un mur ou plafond existant sert de sous-structure (3).

6. Mur ou plafond selon une ou plusieurs des revendications précédentes, **caractérisé en ce que** des plaques (4) munies d'éléments de distance (14) sont situées sur chaque face de la sous-structure (3).

7. Mur ou plafond selon une ou plusieurs des revendications précédentes, **caractérisé en ce que** la plaque (4) est une plaque de plâtre.

8. Mur ou plafond selon une ou plusieurs des revendications précédentes, **caractérisé en ce que** la plaque (4) consiste en des planches en bois.

9. Mur ou plafond selon une ou plusieurs des revendications précédentes, **caractérisé en ce qu'**un moyen d'isolation phonique est situé entre la plaque (4) et le moyen de fixation (1).

10. Mur ou plafond selon une ou plusieurs des revendications précédentes, **caractérisé en ce que** le mur (7) ou le plafond sont préfabriqués.

11. Mur ou plafond selon une ou plusieurs des revendications précédentes, **caractérisé en ce que** le moyen de fixation (1) possède une surface d'appui frontale (10) contre laquelle la plaque (4) s'appuie.

12. Mur ou plafond selon une ou plusieurs des revendications précédentes, **caractérisé en ce que** des gaines d'installation (5) sont situées entre la plaque (4) et la sous-structure (3).

13. Mur ou plafond selon une ou plusieurs des revendications précédentes, **caractérisé en ce que** les gaines d'installation (5) sont maintenues et/ou guidées par le moyen de fixation (1).

14. Mur ou plafond selon une ou plusieurs des revendications précédentes, **caractérisé en ce que** les moyens de fixation (1) sont alignés afin de former un canal pouvant recevoir une gaine d'installation (5).

15. Mur ou plafond selon une ou plusieurs des revendications précédentes, **caractérisé en ce qu'**un matériau isolant (2) est prévu entre la plaque (4) et la sous-structure (3).

16. Dispositif pour la fabrication d'un mur ou d'un plafond (7) selon une ou plusieurs des revendications 1 à 15, comportant un appareil de fixation mobile dans un plan approximativement parallèle au mur, prévu pour l'introduction automatique des moyens de fixation (1), **caractérisé en ce qu'**un élément de distance est situé au niveau de l'appareil de fixation de telle sorte que le moyen de fixation (1) introduit par l'appareil dépasse de la sous-structure d'une certaine distance.

17. Dispositif selon la revendication 16, **caractérisé en ce qu'**un appareil de fixation à une tête, enfonçant le moyen de fixation (1) dans la sous-structure et portant l'élément de distance, est prévu.

18. Dispositif selon une ou deux des revendications précédentes 16 et 17, **caractérisé en ce qu'**il existe un système de contrôle pilotant un dispositif qui agit comme élément de distance, dans le cas où l'élément de fixation (1) sert comme élément de distance (14), et qui n'intervient pas, dans le cas où le moyen de fixation (1) fixe directement la sous-structure et/ou la plaque.

19. Dispositif selon une ou plusieurs des revendications 16 à 18, **caractérisé par** l'existence d'un système de contrôle à microprocesseur.

20. Dispositif selon une ou plusieurs des revendications précédentes 16 à 19, **caractérisé en ce qu'**il possède une mémoire des valeurs des coordonnées dans laquelle sont stockées les coordonnées des moyens de fixation et celles des moyens de fixation (1) servant comme éléments de distance, référencées par rapport à la sous-structure, et **en ce que** le système de contrôle accède à cette mémoire, positionne l'appareil de fixation et pilote l'élément de distance.

21. Dispositif selon une ou plusieurs des revendications précédentes 16 à 20, **caractérisé en ce que** le système de contrôle modifie l'élément de distance afin de modifier la distance.
